# EUROPÄISCHE PATENTSCHRIFT

(11) **EP 3 456 436 B1**
(45) Veröffentlichungstag und Bekanntmachung des Hinweises auf die Patenterteilung: **08.11.2023**
(21) Anmeldenummer: 18194726.8
(22) Anmeldetag: 17.09.2018
(51) Int. Cl.: B22D 11/124, B22D 11/22

(54) **INSPEKTIONSSYSTEM UND VERFAHREN ZUM ÜBERWACHEN DER FUNKTIONSFÄHIGKEIT EINER SPRITZDÜSE INSBESONDERE IN EINER STRANGGIESSANLAGE**
INSPECTION SYSTEM AND PROCESS FOR THE MONITORING OF THE FUNCTIONNALITY OF A SPRAY NOZZLE IN PARTICULAR IN A CONTINUOUS CASTING MACHINE
SYSTÈME D'INSPECTION ET PROCÉDÉ DE CONTRÔLE DE LA FONCTIONNALITÉ D'UNE BUSE DE PULVÉRISATION, EN PARTICULIER DANS UNE MACHINE DE COULÉE CONTINUE

(30) Priorität: 19.09.2017 BY 20170350
(43) Veröffentlichungstag der Anmeldung: 20.03.2019
(73) Patentinhaber: SMS Group GmbH, 40237 Düsseldorf (DE)
(72) Erfinder: Gorainov, Sergey, 45276 Essen (DE); Krasilnikov, Artemy, 47051 Duisburg (DE); Tischner, Christoph, 42579 Heiligenhaus (DE); Plociennik, Christian, 40878 Ratingen (DE)
(74) Vertreter: Klüppel, Walter

(56) Entgegenhaltungen:
- CN-A- 104 722 735
- DE-A1-102004 041 671
- KR-A- 20090 039 165
- US-A1- 2007 242 871

## Beschreibung

Die Erfindung betrifft eine Strangführung mit einem Inspektionssystem.

Eine Vorrichtung und ein Verfahren zur optischen Prüfung einer Spritzdüse in einer Stranggießanlage ist im Stand der Technik beispielsweise aus der deutschen Offenlegungsschrift DE 10 2011 005 860 A1 bekannt. Konkret offenbart diese Offenlegungsschrift eine Vorrichtung zur Prüfung einer Spritzdüse in einer Stranggießanlage, wobei die Vorrichtung ein Laufglied, z. B. einen Rollenchecker oder Kaltstrang aufweist zum Durchlaufen der Stranggießanlage. An dem Laufglied ist ein optoelektronischer Sensor, insbesondere eine Videokamera angebracht mit deren Hilfe die Eigenschaften der Spritzdüse gemessen werden können. Mit Hilfe des optischen Sensors wird das Spritzbild der Spritzdüse aufgenommen und anschließend mit Hilfe eines vorzugsweise automatischen Bildauswertungsverfahrens ausgewertet. Es ist weiterhin vorgesehen, dass verschiedene Düsenparameter, insbesondere der Kühlmitteldruck der Düse, variiert werden und dann ebenfalls eine Aufnahme des Spritzbildes als Reaktion auf diese Variation der Düsenparameter gemacht wird. Weiterhin offenbart die Offenlegungsschrift, dass der Lichtquelle ein Leuchtmittel zugeordnet ist, um die zu fotografierenden Kühldüsen entsprechend zu beleuchten.

Die chinesische Patentanmeldung CN 104722735 A sowie die koreanische Patentanmeldung KR 2009/0039 165 A beschreiben die Nutzung von Lasern und Kameras zum Überprüfen der Funktionsfähigkeit einer Spritzdüse in einer Stranggießanlage. In der koreanischen Patentanmeldung werden konkret vier Laser und vier Kameras an unterschiedliche Stellen eines Kaltstrangkopfes montiert. Die Laser und Kameras übernehmen unterschiedliche Aufgaben, wie die Überprüfung der Oberfläche der Kokille, die Zentrierung der Führungsrolle oder die Überprüfung der Funktionstüchtigkeit der Kühldüsen. Dabei werden die aufgesammelten Informationen in Echtzeit an einen Server weitergeleitet und dann drahtlos an ein Überwachungssystem weitergeleitet.

Ausgehend von diesem Stand der Technik liegt der Erfindung die Aufgabe zugrunde, eine Strangführung mit einem bekannten Inspektionssystem dahingehend weiterzubilden, dass die Überprüfung der Funktionsfähigkeit der Spritzdüse weiter verbessert wird.

Diese Aufgabe wird durch den Gegenstand des Anspruchs 1 gelöst. Dieser ist dadurch gekennzeichnet, dass die erste Kamera 120 und die erste Laserlichtquelle 130 angeordnet sind zum Überprüfen der Spritzdüsen 110 auf der Losseite der Strangführung 220 und/oder dass die zweite Kamera und die zweite Laserlichtquelle angeordnet sind zum Überprüfen der Spritzdüsen auf der Festseite der Strangführung; dass die Laserlichtquelle ausgebildet ist zum Aussenden einer Mehrzahl von vorzugsweise parallelen Laserlichtstrahlen 132, welche die Projektionsfläche 134 aufspannen zum Erzeugen des Bildes von mindestens einem in der Projektionsfläche durch die versprühte Flüssigkeit 115 erzeugten Sprühflecken 136; und dass die Projektionsfläche 134 zwischen der Kamera und der Austrittsöffnung der Spritzdüse 110 angeordnet ist.

Die Kamera ist an geeigneter Stelle positioniert zum Aufnehmen des Bildes in der Projektionsfläche. Sie muss dafür keineswegs zwingend notwendig gegenüberliegend zu der Spritzdüse angeordnet sein; vielmehr kann sie in beliebigem Winkel zu der Projektionsfläche vor und hinter dieser installiert sein. Das eventuell etwas verzerrte Bild kann - falls erforderlich - mittels nachträglicher Bildverarbeitung transformiert werden. Vorzugsweise ist die Projektionsfläche zwischen der Austrittsöffnung der Spritzdüsen und der Kamera ausgebildet und senkrecht zur Hauptspritzrichtung der Sprühdüse ausgerichtet.

Kernmerkmal der vorliegenden Erfindung ist somit die Erzeugung der Projektionsfläche durch die Laserstrahlen. Diese quasi virtuelle, weil nur durch die Laserlichtstrahlen gebildete Projektionsfläche ermöglicht vorteilhafterweise eine gute Abbildung und Sichtbarmachung der Sprühflecken der von der Spritzdüse versprühten Flüssigkeit, weil aufgrund der Virtualität bzw. Transparenz der Projektionsfläche die Flüssigkeit ungehindert durch die Projektionsebene hindurchtreten kann. Im Unterschied zu einer materielten Projektionsfläche, wie z. B. einer Leinwand, die auch ein tatsächliches Hindernis für die Flüssigkeit darstellen würde, werden die Sprühflecken in der erfindungsgemäßen Projektionsfläche aus Laserlichtstrahlen nicht durch zurückreflektierte Flüssigkeitsanteile verzerrt oder verfälscht. Die Sprühflecken in der Projektionsfläche repräsentieren deshalb sehr genau die tatsächliche Funktionsfähigkeit der jeweiligen Spritzdüse. Aufgrund der realistischeren Sprühflecken ist auch eine genauere Überprüfung der Funktionsfähigkeit der jeweiligen Spritzdüse möglich. Durch Auswertung der aufgenommenen Bilder der Sprühflecken kann insbesondere eine Verstopfung oder ein vollständiger Ausfall der jeweiligen Sprühdüse zuverlässig erkannt werden. Dies ist wichtig, um zu verhindern, dass der in einer Stranggießanlage zu kühlende Gießstrang nicht mehr ausreichend oder nur ungleichmäßig gekühlt wird, was zu unerwünschten thermischen Spannungen in dem Strang, beispielsweise zu Längsrissen in der Strangoberfläche, führen kann.

Die Auswertung des von der Kamera aufgenommenen Sprühfleckens repräsentiert ein Ist-Bild eines Querschnitts durch den Sprühkegel der zu prüfenden Spritzdüse.

Die Auswertung des Bildes im Hinblick auf einen Defekt oder eine falsche Ausrichtung der Sprühdüse kann entweder durch eine entsprechend erfahrene Bedienperson oder automatisch erfolgen.

Gemäß einem ersten Ausführungsbeispiel des erfindungsgemäßen Inspektionssystems ist die Kamera als Digitalkamera ausgebildet und es ist ein Modul vorgesehen, vorzugsweise ein Softwaremodul zur automatischen Auswertung des aufgenommenen Bildes im Hinblick auf einen Defekt und/oder eine fehlerhafte Ausrichtung der Spritzdüse.

Weiterhin ist es vorteilhaft, wenn die Laserlichtquelle derart angeordnet ist, dass sich die Projektionsfläche als Projektionsebene senkrecht zu der Aufspritzrichtung der Spritzdüse erstreckt. Dies hat den Vorteil, dass das Abbild des Sprühfleckens nicht durch eine schiefe Lage der Projektionsfläche verzerrt wird.

Weiterhin ist es vorteilhaft, wenn die Projektionsfläche beabstandet zu der Kamera angeordnet ist. Die Kamera kann dann vorteilhafterweise zur Aufnahme des Bildes des Sprühfleckens in der Projektionsebene auf die Projektionsebene fokussiert werden, so dass dann ein scharfes Bild des Sprühfleckens aufgenommen werden kann. Der Raum insbesondere innerhalb einer Strangführung ist begrenzt, weshalb die Kombination aus Kamera und Lichtquelle zur Erzeugung der Projektionsfläche möglichst raumsparend und kompakt gebaut werden sollte. Andererseits ist ein gewisser Mindestabstand zur Fokussierung der Kamera hilfreich. Als Kompromisswert hat sich ein Abstandswert a zwischen beispielsweise 1 - 2 cm in der Praxis bewährt.

Es ist vorteilhaft, wenn die Kamera als Digitalkamera ausgebildet ist und eine Kommunikationsschnittstelle, vorzugsweise ein Lese-Schreib-Modul aufweist. Die Daten der aufgenommenen Bilder können dann sehr einfach mit anderen digitalen Einrichtungen, insbesondere in einer cyber-physikalischen Umgebung ausgetauscht werden. So können die Daten dann beispielsweise sehr einfach von der Digitalkamera an das Modul zur Auswertung des aufgenommenen Bildes als digitaler Einrichtung übermittelt werden. Alternativ oder zusätzlich können die Bilddaten auch an einen digitalen Speicher, vorzugsweise drahtlos zur Speicherung übertragen werden. Der Datenspeicher kann beispielsweise auf einem Segment der Strangführung angeordnet sein. Dies hat den Vorteil, dass bei der Wartung des Segmentes dessen zugeordneter Datenspeicher ausgelesen werden kann und dann sofort auch Informationen über einen möglichen Defekt oder eine fehlerhafte Ausrichtung einzelner Spritzdüsen vorliegen.

Das Auswerten des aufgenommenen Ist-Bildes des Sprühfleckens kann durch einen Vergleich dieses Ist-Bildes mit einem vorgegebenen Soll-Bild für den Sprühflecken bei ordnungsgemäßer Funktionsweise der Sprühdüse erfolgen. Eine bei diesem Vergleich eventuell festgestellte Bildabweichung lässt dann Rückschlüsse auf einen Defekt und/oder eine fehlerhafte Ausrichtung der Spritzdüse zu. Das vorgegebene Soll-Bild einer optimal funktionsfähigen Spritzdüse kann eventuell der vom Hersteller herausgegebenen Spezifikation der jeweiligen Spritzdüse entnommen werden oder durch Aufnahme des Sprühfleckens der optimal funktionsfähigen Sprühdüse in der Projektionsebene ermittelt werden.

Der Beschreibung sind 9 Figuren beigefügt, wobei
- Figur 1: eine Strangführung nach dem Stand der Technik;
- Figur 2: eine Detailansicht der Strangführung nach Figur 1 mit dem erfindungsgemäßen Inspektionssystem;
- Figur 3: eine Detailansicht des erfindungsgemäßen Inspektionssystems;
- Figur 4 (a), (b) und (c): Ist-Bilder von aufgenommenen Sprühflecken von Spritzdüsen mit unterschiedlicher Funktionsfähigkeit;
- Figur 5: zwei überlappende Sprühflecken von Spritzdüsen;
- Figur 6: ein mit der Kamera aufgenommenes Bild von Kalkablagerungen und/oder Verschmutzungen an einer Strangführungsrolle in der Strangführung;
- Figur 7: zwei von der Kamera nach unterschiedlichen Betriebszeiten aufgenommenen Bilder von Ablagerungen und Verschmutzungen an der Oberfläche derselben Strangführungsrolle;
- Figur 8: Bild einer Strangführungsrolle in einer Fehlstellung; und
- Figur 9: von der Kamera aufgenommenes Bild der Oberfläche einer Kokillenplatte und Fußrolle mit erkennbaren Rissen im Meniskus- und Ausgangsbereich der Kokille
zeigt.

Die Erfindung wird nachfolgend unter Bezugnahme auf die genannten Figuren in Form von Ausführungsbeispielen detailliert beschrieben.

Figur 1 zeigt eine im Stand der Technik bekannte Stranggießanlage 200. Sie umfasst eine Kokille 210 zum Gießen eines Gießstrangs und eine der Kokille 210 in Gießrichtung nachgeordnete Strangführung 220 mit einer Vielzahl von Rollenpaaren zum Umlenken des in der Kokille 210 gegossenen Gießstrangs aus der Vertikalen in die Horizontale. Die Paare von Strangführungsrollen können dabei in sogenannten Strangführungssegmenten 225 zusammengefasst sein.

Figur 2 zeigt eine Detailansicht der Strangführung 220 nach Figur 1. Es sind eine Vielzahl von Rollenpaaren zu erkennen, von denen jeweils eine erste Strangführungsrolle auf der Losseite, d. h. bezogen auf die Krümmung der Strangführung weiter innenliegend, und eine zweite Strangführungsrolle des Rollenpaares jeweils auf der Festseite, d. h. bezogen auf die Krümmung weiter außenliegend angeordnet ist. In Gießrichtung zwischen den Strangführungsrollen 228 sind jeweils Spritzdüsen 110 erkennbar angeordnet. Über eine Austrittsöffnung 112 sprühen diese jeweils eine Flüssigkeit 115, typischerweise ein Kühlmittel, auf einen Gießstrang (hier nicht gezeigt) zwischen den Rollenpaaren.

Anstelle eines Gießstrangs ist in Figur 2 eine vorzugsweise mobile Trägereinrichtung 260 gezeigt, welche die erfindungsgemäße Kamera 120 und die Laserlichtquelle 130 trägt. Bei der Trägereinrichtung kann es sich beispielsweise um eine bekannte für die Prüfung der Strangführung typischerweise eingesetzte Rollenprüfeinrichtung (Rollenchecker) oder einen Kaltstrang handeln. Zusätzlich kann an der Trägereinrichtung 260 ein Modul 140 zur automatischen Auswertung des von der Kamera 120 aufgenommenen Bildes im Hinblick auf einen Defekt und/oder eine fehlerhafte Ausrichtung der Sprühdüse 110 angeordnet sein. Alternativ kann dieses Modul jedoch auch entfernt von der Trägereinrichtung 260 angeordnet sein z. B. in Segmentreihe.

In Figur 2 sind die Kamera 120 und die Laserlichtquelle 130 nur an der Oberseite der Trägereinrichtung 260 angeordnet zur Überprüfung der Spritzdüsen 110 an der Losseite der Strangführung. Alternativ oder zusätzlich kann eine Kamera 120 und eine Laserlichtquelle 130 auch an der Unterseite der Trägereinrichtung 260 montiert sein, um die Funktionsfähigkeit der Spritzdüsen 110 an der Festseite der Strangführung 220 überprüfen zu können.

Figur 3 zeigt eine Detailansicht des aus Figur 2 bereits bekannten erfindungsgemäßen Inspektionssystems 100. Zu erkennen ist zunächst nochmals die Spritzdüse 110 mit einer Ausgangsöffnung 112, aus welcher die zu versprühende Flüssigkeit 115 in Form eines Sprühkegels austritt. Die so versprühte Flüssigkeit trifft auf eine von der Laserlichtquelle 130 erzeugte Projektionsfläche 134. Diese Projektionsfläche erstreckt sich vorzugsweise als Ebene senkrecht zu der Hauptspritzrichtung der Spritzdüse 110. Der Abstand a zwischen der Projektionsfläche 134 und der mindestens einen Kamera 120 beträgt beispielsweise 1-2 cm.

Die in Fig. 3 gezeigte Konstellation von Kamera 120 und Projektionsfläche 134, wonach die Projektionsfläche 134 zwischen der Kamera und der Austrittsöffnung der Sprühdüse angeordnet ist, ist lediglich beispielhaft. Vielmehr kann die Kamera 120 an jeder anderen Stelle installiert sein, von welcher aus die Projektionsebene bzw. das Bild darin aufgenommen werden kann.

Die Projektionsfläche 134 ist generiert aus einer Mehrzahl von parallelen Laserlichtstrahlen, welche von einer Laserlichtquelle 130 ausgesendet werden. Alternativ kann die Projektionsfläche 134 als Laserlichtebene auch direkt von der Laserlichtquelle 130 generiert werden.

Bei ordnungsgemäß funktionierender Spritzdüse 110 ist der Sprühflecken in der Projektionsebene 134 bezüglich seiner Kontur idealerweise kreisrund und in seinem Innern gleichmäßig bzw. harmonisch "gefärbt" ausgebildet; die gleichmäßige "Färbung" deutet auf eine gleichmäßige Intensitätsverteilung der versprühten Flüssigkeit hin. Das von der Kamera aufgenommene Bild eines solchen idealen Sprühfleckens wird nachfolgend auch als Soll-Bild 138 des Sprühfleckens bezeichnet.

Bei nicht ordnungsgemäß funktionierender Sprühdüse 110 ist deren Sprühflecken typischerweise nicht sauber kreisförmig umrandet oder es bilden sich mehrere Sprühflecken in der Projektionsebene 134.

Die Kamera 120 kann mit einem oder mehreren Signalgebern verbunden sein, die einen Befehl zur Aufnahme der Sprühflecken der Sprühkegel geben.

Figur 4 zeigt Beispiele für derart unterschiedliche Ist-Bilder von Sprühflecken. Figur 4 (a) zeigt ein Ist-Bild 136 einer ordnungsgemäß funktionierenden Sprühdüse 110. Das Ist-Bild 136 ist sauber umrandet, seine Kontur entspricht exakt der Kontur eines Soll-Bildes 138 einer optimal funktionierenden Sprühdüse 110. Das Ist-Bild 136 ist darüber hinaus auch in seinem Innern homogen; es sind keine Dichteunterschiede bei der aufgesprühten Flüssigkeit zu erkennen.

Figur 4 (b): Hier ist deutlich eine Abweichung des von der Kamera aufgenommenen Ist-Bildes 136 des Sprühfleckens einer nicht optimal funktionierenden Sprühdüse 110 im Vergleich zu dem Soll-Bild 138 einer optimalen Sprühdüse zu erkennen. Insbesondere die Ränder des Ist-Bildes 136 entsprechen nicht der gewünschten Soll-Kontur.

Figur 4 (c): Das Ist-Bild 136 zeigt zwei separate Teil-Sprühflecken, die eigentlich zusammenhängen sollten. Darüber hinaus ist auch hier der Rand nicht entsprechend dem gezeigten Soll-Bild ausgebildet.

Figur 5 zeigt zwei Ist-Bilder von Sprühflecken benachbarter Sprühdüsen. Die Überlappung der Sprühflecken kann gewünscht sein oder auch nicht.

Nochmals zurückkehrend zu Figur 3 so ist dort erkennbar, dass der Kamera 120, insbesondere wenn sie als Digitalkamera ausgebildet ist, eine Kommunikationsschnittstelle 122 zugeordnet sein kann zur vorzugsweise drahtlosen Kommunikation mit anderen digitalen Einrichtungen, insbesondere in einem cyber-physikalischen System. Bei der digitalen Einrichtung kann es sich beispielsweise um das Modul 140 zur Auswertung des aufgenommenen Bildes handeln, wobei die Kommunikationsschnittstelle dann ausgebildet ist, das aufgenommene Ist-Bild vorzugsweise drahtlos an das Modul 140 zu übertragen. Alternativ oder zusätzlich kann es sich bei der digitalen Einrichtung um einen digitalen Datenspeicher 252 handeln. Auch an diesen Datenspeicher kann die Kommunikationsschnittstelle 122 Bilddaten übertragen, dann typischerweise zur Speicherung, vorzugsweise auch zur Langzeitspeicherung.

Die Speicherung der Ist-Bilder von Sprühflecken bietet vorteilhafterweise die Möglichkeit, die Veränderung der Sprühflecken ein und derselben Spritzdüse 110 in Abhängigkeit der Betriebsstunden der Sprühdüse zu dokumentieren. Ab einem vorgegebenen Grad der Verschlechterung kann dann beispielsweise ein Austausch der Sprühdüse empfohlen werden.

Das erfindungsgemäße Verfahren zum Betreiben des erfindungsgemäßen Inspektionssystems weist folgende Teilschritte auf:
- Generieren einer Projektionsfläche 134 aus Laserlichtstrahlen 132 zwischen der Austrittsöffnung 112 der Spritzdüse und der Kamera 120.
- Betreiben der Spritzdüse 110, wobei eine Flüssigkeit 115 aus der Austrittsöffnung der Spritzdüse austritt und in der Projektionsfläche 134 einen für die jeweilige Spritzdüse charakteristischen Sprühflecken 130 als Ist-Bild erzeugt, wobei dieses Bild einen Querschnitt durch den Sprühkegel der Spritzdüse 110 repräsentiert.
- Aufnehmen des Bildes des Sprühfleckens. Das so aufgenommene Bild kann dann nachfolgend entweder durch eine erfahrene Bedienperson oder automatisch im Hinblick auf einen Defekt oder eine fehlerhafte Ausrichtung der Spritzdüse 110 ausgewertet werden.

Der Schritt des Auswertens des Ist-Bildes kann folgende Teilschritte aufweisen:
- Vergleichen des von der Kamera 120 aufgenommenen Bildes des Sprühfleckens als Ist-Bild 136 mit einem vorgegebenen Soll-Bild 138 für den Sprühflecken bei ordnungsgemäßer Funktionsweise der Spritzdüse 110 zum Ermitteln einer Bild-Abweichung; und
- Rückschließen auf einen Defekt und/oder eine fehlerhafte Ausrichtung der Spritzdüse 110 nach Maßgabe der ermittelten Bild-Abweichung.

Das erfindungsgemäße Verfahren ermöglicht die Vermessung der Abmaße des Sprühflecks als Querschnitt des Sprühkegels für jede einzelne Spritzdüse in wenigen Millimetern über der Ebene der Strangoberfläche. Die Vermessung der Spritzkegel kann, wie gesagt, für eine einzelne Düse jedoch auch für eine Düsenreihe oder den gesamten Düsenteppich an der Los- und/oder Festseite der Strangführung alleine bereits mit einer einzigen Messfahrt der Trägereinrichtung durchgeführt werden.

Die Auswertung der Ist-Bilder ermöglicht auch die Ermittlung der prozentualen Sprühleistung jeder einzelnen Düse im Verhältnis zu einer vorgegebenen Soll-Sprühleistung für jeden einzelnen Düsentyp bezüglich der jeweiligen Einbauposition in der Strangführung. Dazu dient die Auswertung des jeweiligen Querschnitts bzw. der jeweiligen Querschnittsfläche des jeweiligen Sprühfleckens. Ist die gesamte Fläche des Ist-Bildes eines Sprühfleckens kleiner als die Fläche des Soll-Bildes des Sprühfleckens, dann lässt dies auf eine verminderte Sprühleistung der Spritzdüse schließen. Je nach Ausmaß der Minderleistung ist dann ein Auswechseln der Spritzdüsen zu empfehlen.

Die Vorrichtung erzeugt ad hoc Bildaufnahmen des Sprühflecks der gesamten Düsenreihe. Die Fläche des abgebildeten Sprühflecks wird mit der ausgerechneten Soll-Fläche des Sprühflecks anhand der in der Spezifikation der Anlage und des Düsenteppichs notierten Eröffnungswinkel (in der Gießrichtung und über der Strangbreite) verglichen, und zwar für jede einzelne Düse oder jeden Düsentyp. Einen prozentualen Vergleich der gemessenen Ist- und Soll-Flächen des Sprühflecks kann als Index des Düsenzustandes aufgenommen werden. Einen Mittelwert (bzw. Abweichung) aller berechneten Zustände der Düsen eines Segmentes und des kompletten Düsenteppichs können als Index des Zustandes des Segments der Strangführung dienen.

Die Bildaufnahme kann ohne Weiteres als Erklärung und Nachweis der erzielten Messwerte inkl. Ausreißer gelten. Die Überlappung der Sprühflecken sowie die Größe des von der einzelnen Spritzdüse erzeugten Sprühflecks kann anhand von Konstruktionsdaten ausgewertet werden, anstatt der bisherigen Auswertung mittels Referenzwerten. Das gebildete Schwallwasser am Rand des Sprühflecks oder an der darunter liegenden Rolle wird die Aufnahme der Messergebnisse nicht verhindern.

Anhand des Sprühflecks jeder einzelnen Spritzdüse lässt sich der Zustand der Düse eindeutig identifizieren. Die Vorrichtung ist in der Lage, beliebige Positionierungen der Düsen in der Breitenrichtung mit gleichem Auswertungsgrad zu verifizieren. Die falsch orientierten Sprühkegel der eingebauten Düsen lassen sich gut identifizieren, falls die Ergebnisse der Einzeldüsenmessung in der Segmentwerkstatt und in der Stranggießmaschine sich unterscheiden.

Gegenüber den gängigen Sprühwasser-Messsystemen verfügt das erfindungsgemäße Messsystem über folgende Vorteile:
- die Vorrichtung kann direkt in der Stranggießmaschine eingesetzt werden und misst den Zustand des realen Düsenteppichs, bei dem aktuellen Anlagenzustand,
- die Vorrichtung ist in der Lage, eine Auswertung der Bilder von vorzugsweise allen Einzeldüsen des Düsenteppichs durchzuführen und zwar in einer Messfahrt für den gesamten Strang,
- die Messergebnisse liefern das ad hoc Abbild des Querschnittes der Sprühkegel wenige mm über der Ebene der Strangoberfläche und zwar für die Los- und Festseite der Strangführung,
- die Messergebnisse können sowohl im Vergleich zu einer Referenzmessung bei voller Funktionsfähigkeit des Inspektionssystems und der Düsen als auch zur Umrechnung auf die Sollfläche des Sprühflecks an der Düsenposition verwendet werden,
- die Vermessung der Sprühflecken und -leistungen des gesamten Sekundarkühlungssystems kann sehr nah an den aktuellen Zustand der Stranggießmaschine, den verwendeten Spritzwassermengen, der eingestellten Gießdicke und Gießbreite, der eingeschalteten Regelkreise erfolgen,
- die Auswertung der Messergebnisse ist durch die realen Bildaufnahmen gut machbar (selbsterklärend),
- die Sollwerte für die Auswertung der Messergebnisse können aus der gelieferten Spezifikation der eingebauten Düsen und nicht unbedingt aus den Messergebnissen einer Referenz-Messfahrt umgerechnet werden,
- die Vorrichtung kann direkt an dem vorhandenen Rollchecker-Gerät befestigt werden. Während einer Messfahrt durch die Stranggießanlage 200 können Bildaufnahmen von sowohl der Kokille als auch von allen in den Segmenten eingebauten Rollen und Spritzdüsen gemacht und ausgewertet werden. Die Ergebnisse der Auswertung stehen dann vorzugsweise noch während der Messfahrt in Echtzeit zur Verfügung.
- die Vorrichtung kann die Messergebnisse des Rollenchecker-Geräts vorzugsweise selbst analysieren, um die denkbaren Augmented Reality AR-Anwendungen durch Ausgabe von Rollen-, Düsenaufnahmen mit angezeigten Werten der Rollenchecker-Messung zu versorgen,
- die Vorrichtung kann autonom agieren, in dem sie die ausgewerteten Bildaufnahmen in an den Segmenten oder Kokille angebauten Smart-Labels abspeichert und den Zustand des Bauteils bewertet, verändert und weiteren Informationssystemen mitteilt.

Die Kamera des erfindungsgemäßen Inspektionsgerätes ist nicht nur ausgebildet die Funktionsfähigkeit von Sprühdüsen zu ermitteln, sondern auch den Zustand von Kokillenplatten und Strangführungsrollen innerhalb einer Stranggießanlage zu erfassen. Gegenüber einem Neuzustand können insbesondere eine Verschmutzung, Kalkablagerungen oder ein Verschleiß erkannt werden, die jeweils einen verschlechterten Zustand bzw. einen Defekt repräsentieren. Figur 6 zeigt derartige erfasste Defekte oder Verschmutzungen an einer Strangführungsrolle 228. Derartige Defekte führen beim Gießen zu unterschiedlichen Fehlern in den Abmaßen oder der Oberfläche des produzierten Gießstrangs. Die so erkannten Defekte können dann zum Anlass genommen werden, die entsprechenden Bauteile auszutauschen.

Vorzugsweise wird der jeweils aktuelle Ist-Zustand einer Spritzdüse 110, eines Segmentes 225, oder einer Kokille 210 regelmäßig dokumentiert, um dessen Veränderung über der Zeit zu erkennen. Figur 7 zeigt die Veränderungen von Defekten oder Verschmutzungen an einer Strangführungsrolle 228. Auch diese Veränderungen der Zustände bzw. Defekte über der Zeit können ein Entscheidungskriterium für einen Spritzdüsen-, Strangführungsrollen-, Segment- oder Kokillenwechsel sein.

Für die Erfassung der Zustände bzw. Defekte bei der Kokille und bei den Strangführungsrollen ist das Vorsehen der Laserlichtquelle und die Ausbildung der Projektionsebenen nicht erforderlich.

Der Einsatz der Kamera erfolgt vorzugsweise bei trockener Messfahrt, d. h. wenn die Sekundärkühlung abgeschaltet ist. Die Kamera liefert dann gute Foto- und/oder Videoaufnahmen der Kokillenplatten oder der Strangführungsrollen. Diese Bildaufnahmen repräsentieren dann sehr gut den aktuellen Zustand der Stranggießanlage, aber auch mögliche Rollenfehlstellungen oder Rollendrehungen, einen möglichen Rollenschlag, eine mögliche Rollendurchbiegung oder Ausreißer in den Messungen von Maulweiten.

Konkret können Bild- oder Videoaufnahmen jeder einzelnen Rolle zur Plausibilitätsprüfung verschiedener Messungen, z. B. einer Maulweiten- und Rollenfehlstellungsmessung, wie sie zuvor von einem Rollenchecker-Geräte durchgeführt wurde, verwendet werden. Der Algorithmus der Plausibilitätsprüfung besteht aus folgenden Schritten:
1. Bestimmung von Ausreißern in den Messdaten.
2. Heraussuchen von Bildern der Rollenoberfläche, die an den entsprechenden Positionen über die ganze Rollenlänge aufgenommen wurden.
3. Vergleich von mehreren unter verschiedenen Winkeln der nebeneinander angeordneten Kameras aufgenommenen Bilder mittels einer Stereoskopie-Methode.
4. Auswertung von erkannten Rissen insbesondere im Hinblick auf deren Abmaße durch Vergleich der Bilder der neuerlich erkannten Risse mit Bildern von bekannten Riss-Mustern bei vorzugsweise derselben Strangführungsrolle.

Während einer Messfahrt aufgenommene Bilder der Kokillenoberfläche an der Fest- oder Losseite der Strangführung, wie sie in Figur 9 dargestellt sind, werden in dem Modul für die Bildauswertung nach dem oben genannten Algorithmus der Plausibilitätsprüfung ausgewertet. Beispielsweise lässt eine Auswertung von Figur 9 erkennen, wie dicht die Kokille beim Einrichten an die Fußrolle angepasst bzw. montiert wurde.

Die aufgenommenen Ist-Bilder von einem Strangführungssegment, von der Kokille oder von einer Strangführungsrolle können nach ihrer Auswertung mit Messwerten, wie sie bei beispielsweise einer Rollchecker-Messfahrt ermittelt wurden, ergänzt werden. Bei diesen Messwerten handelt es sich beispielsweise um Werte aus einer Riss-, Sprühfleck- oder Kalkablagerungsanalyse. Figur 8 zeigt ein Bild einer Strangführungsrolle 228, welches für die betrachtende Bedienperson mit verschiedenen Messwerten, z. B. Maulweite 249,4 mm, Rollenfehlstellung 0,7 mm oder Rollengängigkeit 3/6 angereichert wurde. Die mit diesen Werten ergänzten Bilder können dann innerhalb einer Augmented Reality AR-Anwendung dem Personal in der Werkstatt, der Gießbühne oder des Leitstandes übermittelt werden.

Die Bilder bzw. die ergänzten Bilder können einem digitalen Profil eines bestimmten Bauteils, einem Cyber-Zwilling des Bauteils in einem CP-System zugeordnet und weiteren Anwendungen, z. B. für Condition Monitoring, zur Auswertung vorgelegt werden. Eine so entstehende Sammlung von Bildern stellt eine detaillierte visuelle Dokumentation der Veränderungen des Zustandes einzelner Bauteile einer Stranggießanlage während ihrer Betriebszeit dar. Die so entstehenden und gesammelten Lebensakten von den einzelnen Bauteilen, beispielsweise Segmenten der Strangführung, können als Vorlage für eine nachträgliche Analyse von Veränderungen an den einzelnen Bauteilen dienen. So kann beispielsweise die Bildung von Rissen auf der Kokillenoberfläche bei verschiedenen Beschichtungen, die Bildung von Kalkablagerungen an der Rollenoberfläche im Bereich der Strangführung bei verschiedenen Formaten des Gießstrangs dokumentiert werden. Abgespeichert in einem cyber-physikalischen CP-Modul des jeweiligen einzelnen Bauteils, z. B. eines Segmentes oder der Kokille, werden die Bilder mit dem Bauteil in die jeweils zuständige Werkstatt mitübermittelt und sie stehen dann dem dortigen Personal bei der Reparatur und Arbeitsvorbereitung zur Verfügung.

Die Trägereinrichtung 260 bzw. der Rollchecker kann durch den Einbau eines Elektromotors zum Drehen von Strangführungsrollen in dem Segment erweitert werden. Damit besteht die Möglichkeit, die komplette Rollenoberfläche im Hinblick auf Risse, eine Abnutzung der Beschichtung oder eine Durchbiegung der Rollen zu prüfen.

Es kann eine Fernsteuerung für die mobile Trägereinrichtung 260 vorgesehen sein, um deren Durchfahrt durch die Stranggießanlage in gewünschter Weise zu steuern. Die Kamera an der Trägereinrichtung kann als hochauflösendes Endoskop für eine sorgfältige Inspektion der einzelnen Bauteile der Stranggießanlage verwendet werden.

Die durch die Auswertung der aufgenommenen Bilder möglichen Rückschlüsse auf Defekte oder eine fehlerhafte Ausrichtung der einzelnen Bauteile der Stranggießanlage, wie insbesondere der Kokille, der Strangführungsrollen oder der Spritzdüsen, stellen eine gute ergänzende Möglichkeit dar, um Rollenfehlstellungen zu erkennen. Insbesondere können auf diese Weise auch Rollenfehlstellungen erkannt werden, die bei einem traditionellen Prüfverfahren, bei dem aus der Vermessung des gegossenen Gießstrangs auf Fehlstellungen der Rollen rückgeschlossen wird, nicht erkannt werden konnten. Zusätzlich können die Bilder wichtige Hinweise zum Auswechseln einzelner Segmente bei der nächsten Reparatur der Strangführung liefern. Das Digitalkamerasystem kann durch Einrichtung eines Lese- und Schreib-Moduls erweitert werden, um die aufgenommenen Bilder in sogenannten Smart-Labels, die den einzelnen Bauteilen der Strangführung, wie den Segmenten oder der Kokille zugeordnet sind, abzuspeichern. Mit dieser Erweiterung kann das Messsystem mit weiteren intelligenten Einrichtungen auf beispielsweise den Segmenten, der Kokille oder dem Kaltstrangwagen, oder mit einer cyber-physikalischen Umgebung eine aktive Kommunikation aufbauen.

Das CP-System, die CP-Umgebung, dezentralisierte Daten-Verarbeiter sowie das beschriebene Messsystem können außerdem optional an eine Cloud angekoppelt werden. Hier schließt die beschriebene dezentralisierte Datenabspeicherung eine Anbindung an einen Cloud-Dienst nicht aus. Alle aufgenommenen Bilder, Mess- und Berechnungsergebnisse können mittels der IoT-Technologien in einem Cloud-basierten Datenspeicher für die spätere Nutzung abgelegt werden.

### Bezugszeichenliste

- 100: Inspektionssystem
- 110: Spritzdüse
- 112: Austrittsöffnung
- 115: Flüssigkeit
- 120: Kamera
- 122: Kommunikationsschnittstelle
- 130: Lichtquelle
- 132: Laserlichtstrahlen
- 134: Projektionsfläche
- 136: Ist-Bild des Sprühfleckens
- 138: Soll-Bild des Sprühfleckens
- 140: Modul zur automatischen Bild-Auswertung

- 200: Stranggießanlage
- 210: Kokille
- 220: Strangführung
- 222: Fußrolle
- 225: Strangführungssegment
- 228: Strangführungsrolle
- 252: Datenspeicher
- 260: Trägereinrichtung
- 270: Defekt oder verschlechterter Zustand
- a: Abstand

## Patentansprüche

1. Strangführung (220) zum Führen eines Gießstrangs nach Verlassen einer Kokille (210) in einer Stranggießanlage (200), aufweisend:
Spritzdüsen (110) mit einer Austrittsöffnung (112) zum Versprühen einer Flüssigkeit (115) zum Kühlen des Gießstrangs; und
ein Inspektionssystem (100) zum Überprüfen der Funktionsfähigkeit der Spritzdüsen (110), aufweisend:
mindestens eine Kamera (120) zum Aufnehmen eines Bildes in einer Projektionsfläche; und
eine der Kamera zugeordnete Lichtquelle (130) in Form einer Laserlichtquelle;
wobei eine erste Kamera (120) und eine erste Laserlichtquelle (130) des Inspektionssystems auf der Oberseite einer mobilen Trägereinrichtung (260) und/oder eine zweite Kamera und eine zweite Laserlichtquelle auf der Unterseite der mobilen Trägereinrichtung (260) montiert sind; und
wobei die Trägereinrichtung beispielsweise in Form einer Rollenprüfeinrichtung oder eines Kaltstrangs ausgebildet ist;
**dadurch gekennzeichnet,**
**dass** die erste Kamera (120) und die erste Laserlichtquelle (130) angeordnet sind zum Überprüfen der Spritzdüsen (110) auf der Losseite der Strangführung (220) und/oder dass die zweite Kamera und die zweite Laserlichtquelle angeordnet sind zum Überprüfen der Spritzdüsen auf der Festseite der Strangführung;
**dass** die Laserlichtquelle ausgebildet ist zum Aussenden einer Mehrzahl von vorzugsweise parallelen Laserlichtstrahlen (132), welche die Projektionsfläche (134) aufspannen zum Erzeugen des Bildes von mindestens einem in der Projektionsfläche durch die versprühte Flüssigkeit (115) erzeugten Sprühflecken (136); und
**dass** die Projektionsfläche (134) zwischen der Kamera und der Austrittsöffnung der Spritzdüse (110) angeordnet ist.

2. Strangführung (220) nach Anspruch 1,
**dadurch gekennzeichnet,**
**dass** das Inspektionssystem weiterhin ein Modul (140) zur automatischen Auswertung des aufgenommenen Bildes im Hinblick auf einen Defekt und/oder eine fehlerhafte Ausrichtung der Spritzdüse (110) aufweist.

3. Strangführung (220) nach Anspruch 1,
**dadurch gekennzeichnet,**
**dass** die Laserlichtquelle (130) derart angeordnet ist, dass sich die Projektionsfläche (134) als Projektionsebene senkrecht zu der Hauptspritzrichtung der Spritzdüse (110) erstreckt.

4. Strangführung (220) nach einem der vorangegangenen Ansprüche,
**dadurch gekennzeichnet,**
**dass** die Projektionsfläche (134) in einem Abstand a, mit beispielsweise 1cm < a < 2 cm beabstandet zu der Kamera (120) ausgebildet ist.

5. Strangführung (220) nach einem der vorangegangenen Ansprüche,
**dadurch gekennzeichnet,**
**dass** die Kamera (120) eine Kommunikationsschnittstelle (122), vorzugsweise mit einem Lese- und Schreib-Modus, aufweist zum vorzugsweise drahtlosen Austausch von Daten mit mindestens einer anderen digitalen Einrichtung, insbesondere in einer cyber-physikalischen Umgebung.

6. Strangführung (220) nach Anspruch 5,
**dadurch gekennzeichnet,**
**dass** es sich bei der digitalen Einrichtung um ein Modul (140) zur Auswertung des aufgenommenen Bildes handelt; und
**dass** die Kommunikationsschnittstelle (122) ausgebildet ist, das von der Kamera (120) aufgenommene Bild vorzugsweise drahtlos an das Modul (140) zur Auswertung der aufgenommenen Bilder zu übertragen, insbesondere wenn das Modul entfernt von der Kamera (120) angeordnet ist.

7. Strangführung nach mindestens einem der Ansprüche 5 oder 6,
**dadurch gekennzeichnet,**
**dass** es sich bei der digitalen Einrichtung um einen digitalen Datenspeicher (252), beispielsweise ausgebildet in Form einer Cloud und/oder in Form eines dezentralen Datenspeichers angeordnet auf einem Strangführungssegment (225), handelt; und dass die Kommunikationsschnittstelle (122) ausgebildet ist, das von der Kamera (120) aufgenommene Bild vorzugsweise drahtlos zur Speicherung an den Datenspeicher (252) zu übertragen.

## Claims

1. Strip guide (220) for guiding a cast strip after leaving a mould (210) in a continuous casting plant (200), comprising:
spray nozzles (110) with an outlet opening (112) for spraying a liquid (115) for cooling the cast strip; and
an inspection system (100) for checking the functional capability of the spray nozzles (110), comprising:
at least one camera (120) for recording an image in a projection area; and
a light source (130), which is associated with the camera, in the form of a laser light source;
wherein a first camera (120) and a first laser light source (130) of the inspection system are mounted on the upper side of a mobile support device (260) and/or a second camera and a second laser light source are mounted on the lower side of the mobile support device (260); and
wherein the support device is constructed in the form of, for example, a roller checking device or a cold strip;
**characterised in that**
the first camera (120) and the first laser light source (130) are arranged for checking the spray nozzles (110) on the movable side of the strip guide (220) and/or the second camera and the second laser light source are arranged for checking the spray nozzles on the fixed side of the strip guide;
the laser light source is constructed for emitting a plurality of preferably parallel laser light beams (132), which span the projection area (134) in order to produce the image of at least one spray spot (136) produced in the projection area by the sprayed liquid (115); and
the projection area (134) is arranged between the camera and the outlet opening of the spray nozzle (110).

2. Strip guide (220) according to claim 1,
**characterised in that**
the inspection system further comprises a module (140) for automatic evaluation of the recorded image with respect to a defect and/or faulty orientation of the spray nozzle (110).

3. Strip guide (220) according to claim 1,
**characterised in that**
the laser light source (130) is arranged in such a way that the projection area (134) extends as a projection plane perpendicularly to the main spray direction of the spray nozzle (110).

4. Strip guide (220) according to any one of the preceding claims,
**characterised in that**
the projection area (134) is formed at a spacing a, wherein, for example, 1 cm < a < 2 cm, from the camera (120).

5. Strip guide (220) according to any one of the preceding claims,
**characterised in that**
the camera (120) comprises a communications interface (122), preferably with a read mode and write mode, for preferably wire-free exchange of data with at least one other digital device, particularly in a cyber-physical environment.

6. Strip guide (220) according to claim 5,
**characterised in that**
the digital device is a module (140) for evaluation of the recorded image; and
the communications interface (122) is configured to transmit the image, which is recorded by the camera (120), preferably in wire-free manner to the module (140) for evaluation of the recorded images, particularly when the module is arranged remotely from the camera (120).

7. Strip guide according to at least one of claims 5 and 6,
**characterised in that**
the digital device is a digital data memory (252), for example configured in the form of a cloud and/or in the form of a decentral data memory, arranged on a strip guide segment (225); and
the communications interface (122) is configured to transmit the image, which is recorded by the camera (120), preferably in wire-free manner for storage at the data memory (252).

## Revendications

1. Guide de barre (220) destiné à guider une barre de coulée après avoir quitté une lingotière (210) dans une installation de coulée continue (200), comprenant :
des buses de pulvérisation (110) comportant un orifice de sortie (112) permettant de pulvériser un liquide (115) afin de refroidir la barre de coulée ; et
un système d'inspection (100) pour vérifier le bon fonctionnement des buses de pulvérisation (110), comprenant :
au moins une caméra (120) pour capturer une image dans une surface de projection ; et
une source lumineuse (130) associée à la caméra, sous la forme d'une source lumineuse laser ;
dans lequel une première caméra (120) et une première source lumineuse laser (130) du système d'inspection sont montées sur la face supérieure d'un dispositif de support mobile (260) et/ou une seconde caméra et une seconde source lumineuse laser sont montées sur la face inférieure du dispositif de support mobile (260) ; et
dans lequel le dispositif de support est conçu, par exemple, sous la forme d'un dispositif d'inspection à rouleaux ou d'une barre froide ;
**caractérisé en ce que**
la première caméra (120) et la première source lumineuse laser (130) sont agencées de façon à contrôler les buses de pulvérisation (110) sur le côté libre du guide de barre (220) et/ou **en ce que** la seconde caméra et la seconde source lumineuse laser sont agencées de façon à contrôler les buses de pulvérisation sur le côté fixe du guide de barre ;
la source lumineuse laser est conçue pour émettre une pluralité de faisceaux de lumière laser (132), de préférence parallèles, qui couvrent la surface de projection (134) pour générer l'image d'au moins une tache de pulvérisation (136) générée dans la surface de projection par le liquide pulvérisé (115) ; et la surface de projection (134) est disposée entre la caméra et l'orifice de sortie de la buse de pulvérisation (110).

2. Guide de barre (220) selon la revendication 1, **caractérisé en ce que** le système d'inspection comporte en outre un module (140) pour l'évaluation automatique de l'image enregistrée en vue de détecter un défaut et/ou un mauvais alignement de la buse de pulvérisation (110).

3. Guide de barre (220) selon la revendication 1, **caractérisé en ce que** la source lumineuse laser (130) est disposée de telle sorte que la surface de projection (134) s'étend comme plan de projection perpendiculairement à la direction d'injection principale de la buse de pulvérisation (110).

4. Guide de barre (220) selon l'une des revendications précédentes, **caractérisé en ce que** la surface de projection (134) est formée à une distance a, avec par exemple 1cm < a < 2 cm, par rapport à la caméra (120).

5. Guide de barre (220) selon l'une des revendications précédentes, **caractérisé en ce que** la caméra (120) comporte une interface de communication (122), de préférence avec un mode de lecture et d'écriture, pour l'échange de données, de préférence sans fil, avec au moins un autre dispositif numérique, en particulier dans un environnement cyber-physique.

6. Guide de barre (220) selon la revendication 5,
**caractérisé en ce que**
le dispositif numérique est un module (140) d'évaluation de l'image capturée ; et **en ce que**
l'interface de communication (122) est conçue pour transmettre l'image capturée par la caméra (120), de préférence sans fil, au module (140) d'évaluation des images capturées, en particulier lorsque le module est disposé à distance de la caméra (120).

7. Guide de barre selon au moins l'une des revendications 5 ou 6,
**caractérisé en ce que**
le dispositif numérique est une mémoire de données numériques (252), par exemple conçue sous la forme d'un nuage et/ou sous la forme d'une mémoire de données décentralisée agencée sur un segment de guidage de barre (225) ; et
l'interface de communication (122) est conçue de façon à transmettre l'image capturée par la caméra (120), de préférence sans fil, à la mémoire de données (252) en vue de son stockage.
